# FASCICULE DE BREVET EUROPEEN

(11) **EP 0 320 350 B1**
(45) Date de publication et mention de la délivrance du brevet: **04.03.1992**
(21) Numéro de dépôt: 88403054.5
(22) Date de dépôt: 02.12.1988
(51) Int. Cl.: E06B 3/80, E06B 9/58

(54) **Barre d'armature et de guidage pour un rideau souple de porte à relevage vertical**
Verstärkende Führungsstange für eine flexible Hub-Falttür
Reinforcing guide rod for a flexible door opening vertically

(30) Priorité: 02.12.1987 FR 8716700
(43) Date de publication de la demande: 14.06.1989
(73) Titulaire: NERGECO S.A., 43220 Dunières (FR)
(72) Inventeur: Kraeutler, Bernard, F-43220 Dunières (FR)
(74) Mandataire: Pinguet, André

(56) Documents cités:
- EP-A- 0 033 199
- EP-A- 0 076 349
- CH-A- 258 795
- FR-A- 1 570 742

## Description

La présente invention a pour objet une barre d'armature et de guidage pour rideau souple de porte à relevage vertical.

Il existe plusieurs types de porte à rideaux souple à relevage vertical. Tous ces types de porte ont en commun de comporter un rideau souple, fait de toile plastifiée par exemple, deux glissières de guidage latérales verticales et un dispositif d'actionnement. Ils diffèrent essentiellement par leur mode d'actionnement et la largeur de leurs glissières latérales, qui sont en général constituées par un profilé en U (par exemple EP-A- 33199).

Dans un premier type de porte, le rideau souple est prévu pour être relevé par enroulement autour d'un arbre entrainé par un moteur et surplombant la porte. Lors de son relevage le rideau reste dans un plan vertical et les glissières latérales qui l'y maintiennent ont donc une faible largeur.

Dans un deuxième type de porte, le rideau souple est prévu pour être relevé par enroulement autour d'une barre fixée à son bord inférieur. Deux sangles (au moins) forment une boucle autour du rideau, dont une extrémité est assujettie en un point fixe situé au niveau du linteau de la porte et dont l'autre extrémité est assujettie à un arbre surplombant la porte, ledit arbre étant entrainé en rotation par un moteur. Les sangles provoquent, lorsqu'elles sont enroulées autour de l'arbre, l'enroulement du rideau autour de la barre et conséquemment, son relevage. Comme au cours de ce relevage le rouleau formé par le rideau croît en diamètre, la largeur des glissières latérales est au moins égale au diamètre du rideau totalement enroulé.

Dans un troisième type de porte, le rideau souple est prévu pour être relevé par pliage en accordéon. Il comporte plusieurs barres charnières horizontales, régulièrement espacées, auxquelles sont assujetties des boucles pour le passage de sangles verticales dont une extrémité est fixée à la barre charnière inférieure et l'autre extrémité à un arbre entrainé en rotation par un moteur et surplombant la porte. Comme au cours de l'ouverture de la porte le rideau forme un paquet de plis de volume croissant, la largeur de glissières latérales est au moins égale à celle du rideau totalement replié.

Qu'il soit monté sur l'un ou l'autre de ces trois types de portes, le rideau souple comporte une barre fixée à son bord inférieur. Il comporte (cas de portes accordéon) ou peut comporter (cas des deux autres portes mentionnées) aussi des barres d'armature horizontales, régulièrement espacées, destinées à le rigidifier. Ces barres d'armature, qui sont généralement glissées dans des fourreaux pratiqués sur l'une des faces du rideau, sont indispensables lorsque les rideaux ont une grande superficie et qu'ils font partie de portes donnant sur l'extérieur, exposées aux vents. C'est le cas notamment des portes à actionnement rapide, dites "portes de manutention", donnant accès aux entrepôts et locaux de stockage similaires.

La position du rideau souple muni de sa ou de ses barres, par rapport aux glissières latérales profilées en U, quelle que soit leur largeur, est susceptible de variantes : d'une part, les bords latéraux du rideau souple lui même peuvent ou non pénétrer à l'intérieur des glissières latérales; d'autre part, à l'exception de la barre inférieure qui y pénètre toujours, les barres d'armature (qui forment charnière dans le cas des portes accordéon) peuvent ou non, ou certaines d'entre-elles seulement, y penétrer.

Dans tous les cas, la barre inférieure et, éventuellement, les barres d'armature qui pénètrent dans les glissières latérales empêchent le rideau de sortir du plan de la porte lorsqu'il est soumis à une poussée. Si ce mode d'action des barres est souhaitable et même recherchée lorsque le rideau est soumis à une poussée régulièrement répartie sur sa surface (cas du vent), en revanche elle est néfaste lorsque le rideau est soumis à une poussée violente s'exerçant sur une surface réduite. Les portes de manutention mentionnées plus haut, qui sont ouvertes et fermées plusieurs dizaines de fois par jour pour laisser le passage à des véhicules de manutention et/ou de transport, sont particulièrement exposées à des poussées de ce type. Quand un camion, par exemple, heurte en reculant un rideau rigidifié par des barres d'armature pénétrant dans les montants latéraux, celles-ci empêchent le rideau de sortir du plan de la porte et il arrive fréquemment que le rideau se déchire et qu'un certain nombre de barres se déforme irréversiblement. Il s'ensuit une condamnation de la porte, au moins aussi longtemps que les barres déformées ne sont pas remplacées. Le trafic entre l'intérieur et l'extérieur transitant ordinairement par cette porte est momentanément interrompu, de sorte qu'au coût de réparation du rideau endommagé s'ajoute le manque à gagner résultant du ralentissement d'activité correspondant.

C'est à remédier à ces inconvénients que s'attache la présente invention qui définit une barre d'armature et de guidage pour rideau souple de porte à relevage vertical, ladite barre permettant au rideau d'échapper à ses guides latéraux lorsqu'il est soumis à une poussée d'une certaine force.

L'invention a pour objet une porte de manutention, comportant deux montants verticaux latéraux formant glissières supportant une poutre formant linteau, et un rideau souple à relevage vertical, comportant au moins une barre d'armature horizontale, pour rigidifier le rideau, et dont les extrémités pénètrent dans les glissières pour maintenir le rideau dans le plan de la porte, caractérisée en ce que ladite barre comporte à chacune de ses extrémités une zone de moindre résistance mécanique telle qu'elle échappe aux glissières lorsqu'elle est soumise à une poussée sensiblement perpendiculaire au rideau, d'une force déterminée.

Selon une caractéristique de l'invention, une barre de rigidification et de guidage comporte :
. une portion tubulaire de longueur inférieure à la distance séparant l'ouverture des glissières ; et
. deux embouts de protection emmanchés respectivement aux extrémités de la portion tubulaire. Ces embouts sont prévus pour se plier ou se déboîter ou se casser au cas où la barre serait soumise à une poussée sensiblement perpendiculaire au rideau, d'une force déterminée.

D'autres caractéristiques et avantages de la présente invention apparaîtront mieux à la lecture de la description qui va suivre, faite en relation aux dessins annexés sur lequel :
la figure 1 est une vue en coupe d'une partie d'une porte à rideau souple comportant un premier mode de réalisation d'une barre d'armature et de guidage selon l'invention, selon un plan horizontal passant par l'axe longitudinal de ladite barre;
la figure 2 est une vue en coupe d'une partie d'une porte à rideau souple comportant un deuxième mode de réalisation d'une barre d'armature et de guidage selon l'invention, selon un plan horizontal passant par l'axe longitudinal de ladite barre ; et
la figure 3 est une vue en coupe d'une partie d'une porte à rideau souple comportant un troisième mode de réalisation d'une barre d'armature et de guidage selon l'invention, selon un plan horizontal passant par l'axe longitudinal de ladite barre.

Sur les figures 1, 2, 3, on a représenté l'un des deux montants 1 d'une porte de type accordéon. Ce montant est constitué par un profilé en U vertical qui peut être porteur et supporter l'extrémité d'une poutre formant linteau. La fonction essentielle du montant 1 est une fonction de guidage d'un des bords latéraux d'un rideau souple 2 auquel est (sont) assujetti(s) un (ou plusieurs) fourreau(x) horizontal (horizontaux) 2′. Dans le fourreau 2′ représenté est glissée une barre d'armature et de guidage comprenant un tube 3 dont la longueur est inférieure à la distance séparant l'ouverture des deux montants 1 situés en vis-à-vis. A chaque extrémité du tube 3 est assujetti, par emmanchement, un embout de protection 4 dont la longueur est telle qu'une barre constituée d'un tube 3 muni de deux embouts de protection 4 est plus longue que la distance séparant l'ouverture des deux montants 1. Chaque embout de protection 4 pénètre donc dans le montant 1 correspondant et empêche le rideau 1 de sortir du plan de la porte.

La caractéristique essentielle des embouts de protection 41, 42, 43, représentés respectivement sur les figures 1, 2, 3, est qu'ils n'empêchent le rideau 1 de sortir hors du plan de la porte, c'est à dire hors des montants 1, que dans des conditions de fonctionnement normal. Ainsi le rideau d'une porte fermée soumise à l'action d'un vent même violent restera-t-il à sa place, c'est à dire contenu dans l'espace délimité par les montants 1. En revanche, les embouts de protection 41, 42, 43, sont prévus pour laisser échapper le rideau hors des montants 1, au cas où le rideau serait heurté avec force, comme par un véhicule.

L'embout de protection 41 représente sur la figure 1 constitué d'un corps oblong fait d'un matériau plastique souple, emmanché à force dans l'extrémité du tube 3. Cet embout est avantageusement cylindrique sur au moins la partie de sa longueur destinée à être emmanchée dans l'extrémité du tube 3, le diamètre de cette partie cylindrique étant légèrement supérieur au diamètre intérieur du tube.

L'embout de protection 42, représenté sur la figure 2, comporte un corps oblong 421, fait d'un matériau plastique rigide, à une extrémité duquel est reliée, par l'intermédiaire d'un étranglement 422, une sphère 423. A son autre extrémité le corps 421 porte un renflement cylindrique 424 destiné à empêcher le frottement du rideau 2 et du fourreau 2′ contre la surface intérieure des ailes 11, 12, du profilé 1. L'embout de protection 42 est emmanché à force dans le tube 3 sur une longueur telle que l'extrémité du tube soit située au niveau de l'étranglement 422. De la sorte, lorsque la barre d'armature est soumise à une force d'une certaine intensité, perpendiculaire à son axe, l'embout de protection entre en contact d'une aile 11, 12 du profilé 1, pivote autour de sa sphère 423 et finit part sortir de son logement et par tomber au sol, la sphère 423 et l'extrémité du tube 3 se comportant en la circonstance comme une rotule.

L'embout de protection 43, représenté sur la figure 3, comporte une tête 431 reliée à un manchon cylindrique 432 par une entretoise mince 433. Le manchon 432 coiffe l'extrémité de la barre de rigidification 3. L'embout de protection 43 est réalisé dans un matériau rigide cassable de façon que, si la tête 431 vient à heurter avec une certaine violence l'une des ailes 11, 12 du montant 1, il se casse en deux au niveau de son entretoise 433.

L'embout de protection de la barre selon l'invention, qu'il se plie, qu'il se déboîte ou qu'il se casse lorqu'il est sollicité avec une certaine force, coopère donc avec des glissières latérales pour assurer une fonction de guidage d'un rideau souple dans les conditions de fonctionnement normales d'une porte de manutention ; il assure en outre une fonction de protection du rideau souple et de la portion tubulaire des barres d'armature qui, éventuellement, le rigidifient lorsque ledit rideau souple est soumis à un choc d'une certaine violence. Il est facile de fabriquer, étant avantageusement réalisé dans un matériau plastique moulé, et sa mise en place et son remplacement sont particulièrement simples.

## Revendications

1. Porte de manutention, comportant deux montants verticaux latéraux formant glissières (1) supportant une poutre formant linteau, et un rideau (2) souple à relevage vertical, comportant au moins une barre d'armature horizontale, pour rigidifier le rideau (2), et dont les extrémités pénètrent dans les glissières (1) pour maintenir le rideau (2) dans le plan de la porte, caractérisée en ce que ladite barre comporte à chacune de ses extrémités une zone de moindre résistance mécanique telle qu'elle échappe aux glissières (1) lorsqu'elle est soumise à une poussée sensiblement perpendiculaire au rideau (2) d'une force déterminée.

2. Porte de manutention selon la revendication 1, caractérisée en ce que ladite barre comporte:
- une portion tubulaire (3) de longueur inférieure à la distance séparant l'ouverture des glissières (1) ; et
- deux embouts de protection (41, 42, 43) emmanchés respectivement aux extrémités de la portion tubulaire (3).

3. Porte de manutention selon la revendication 2, caractérisée en ce que les embouts de protection (41) sont constitués d'un corps oblong fait d'un matériau souple.

4. Porte de manutention selon la revendication 3, caractérisée en ce que le corps oblong est cylindrique sur au moins une partie de sa longueur.

5. Porte de manutention selon la revendication 2, caractérisée en ce que les embouts de protection (42) sont rigides et comportent un corps de guidage (421) relié à une sphère (423), ladite sphère étant prévue pour être emmanchée dans une extrémité de la portion tubulaire (3) et pour former, avec ladite extrémité, une rotule déboîtable.

6. Porte de manutention selon la revendication 2, caractérisée en ce que les embouts de protection (43) sont rigides et comportent une tête de guidage (431) raccordée à une partie emmanchable (432) de la portion tubulaire (3) par une entretoise cassable (433).

7. Porte de manutention selon une des revendications 2 à 6, caractérisée en ce que les embouts de protection (41, 42, 43) sont réalisés par moulage d'un matériau plastique.

## Patentansprüche

1. Hallentür, die zwei senkrechte, seitliche, schienen (1) bildende Türpfosten, die einen einen Türsturz bildenden Balken tragen, und einen biegsamen, senkrecht hebbaren Vorhang (2) aufweist, der mindestens eine waagrechte Armaturstange zur Versteifung des Vorhang (2) enthält, deren Enden in die Schienen (1) eindringen, um den Vorhang (2) in der Türebene zu halten, dadurch gekennzeichnet, daß diese Stange an jedem ihrer Enden einen Bereich geringeren mechanischen Widerstands aufweist, so daß sie aus den Schienen (1) herausspringt, wenn sie einem Schub vorbestimmter Stärke im wesentlichen senkrecht zum Vorhang (2) ausgesetzt wird.
2. Hallentür nach Anspruch 1, dadurch gekennzeichnet, daß diese Stange aufweist:
. einen rohrförmigen Bereich (3) dessen Länge kürser ist als der Abstand, der die Öffnung der Schienen (1) trennt, und
. zwei Schutz-Endstücke (41, 42, 43), die je an den Enden des rohrförmigen bereichs (3) eingesteckt sind.

3. Hallentür nach Anspruch 2, dadurch gekennzeichnet, daß die Schutz-Endstücke (41) aus einem länglichen Körper bestehen, der aus einem biegsamen Material hergestellt ist.

4. Hallentür nach Anspruch 3, dadurch gekennzeichnet, daß der längliche Körper über mindestens einen Teil seiner Länge zylindrisch ist.

5. Hallentür nach Anspruch 2, dadurch gekennzeichnet, daß die Schutz-Endstücke (42) starr sind und einen mit einer Kugel (423) verbundenen Führungskörper (421) aufweisen, wobei diese Kugel in ein Ende des rohrförmigen Bereichs (3) eingeschoben wird und mit diesem Ende ein lösbares Kugelgelenk bildet.

6. Hallentür nach Anspruch 2, dadurch gekennzeichnet, daß die Schutz-Endstücke (43) starr sind und einen Führungskopf (431) aufweisen, der mit einem aufsteckbaren Bereich (432) des rohrförmigen Bereichs (3) durch eine zerbrechbares Zwischenstück (433) verbunden ist.

7. Hallentür nach einem der Ansprüche 2 bis 6, dadurch gekennzeichnet, daß die Schutz-Endstücke (41, 42, 43) durch guß eines Kunststoffmaterials hergestellt werden.

## Claims

1. A goods handling door including : two vertical side risers forming guideways (1), said risers supporting a lintel-forming beam, and a flexible curtain (2) which is vertically raisable and includes at least an horizontal reinforcing bar to stiffen the curtain (2), the ends of said reinforcing bar penetrating in the guideways (1) in order to maintain the curtain (2) in the plane of the door, characterized in that said bar includes at each of its ends, a zone of reduced mechanical strength, thereby enabling the bar to escape from the guideways (1) when subjected to a thrust of determined magnitude substantially perpendicularly to the curtain (2).

2. A goods handling door according to claim 1, characterized in that said bar includes :
. a tubular portion (3) which is shorter than the distance between the opening of the guideways (1) ; and
. two protective end pieces (41, 42, 43) fitted to respective ends of the tubular portion (3).

3. A goods handling door according to claim 2, characterized in that the protective end pieces (41) are constituted by an oblong body made of flexible material.

4. A goods handling door according to claim 3, characterized in that the oblong body is cylindrical over at least a portion of its length.

5. A goods handling door according to claim 2, characterized in that the protective end pieces (42) are rigid and comprise a guiding body (421) connected to a sphere (423), said sphere being provided for being fitted in an end of the tubular portion (3), such that in conjunction with said end, it constitutes a ball-and-socket connection capable of coming apart.

6. A goods handling door according to claim 2, characterized in that the protective end pieces (43) are rigid and include a guide head (431) connected to a fittable portion (432) of the tubular portion (3) via a breakable spacer (433).

7. A goods handling door according to any one of claims 2 to 6, characterized in that the protective end pieces (41, 42, 43) are made by molding plastic material.
